# EUROPÄISCHE PATENTSCHRIFT

(11) **EP 0 847 680 B1**
(45) Veröffentlichungstag und Bekanntmachung des Hinweises auf die Patenterteilung: **07.11.2001**
(21) Anmeldenummer: 96927654.2
(22) Anmeldetag: 01.08.1996
(51) Int. Cl.: H05B 41/04

(54) **VERFAHREN UND SCHALTUNGSANORDNUNG ZUM ZÜNDEN EINER HOCHDRUCK-GASENTLADUNGSLAMPE**
PROCESS AND CIRCUIT FOR STRIKING A HIGH-PRESSURE GAS DISCHARGE LAMP
PROCEDE ET MONTAGE POUR L'AMORCAGE D'UNE LAMPE A DECHARGE EN ATMOSPHERE GAZEUSE HAUTE PRESSION

(30) Priorität: 28.08.1995 DE 19531623
(43) Veröffentlichungstag der Anmeldung: 17.06.1998
(73) Patentinhaber: Tridonic Bauelemente GmbH, 6850 Dornbirn (AT)
(72) Erfinder: ARBINGER, Kai, A-6971 Hard (AT); PLONER, Roman, A-6845 Hohenems (AT)
(74) Vertreter: Schmidt-Evers, Jürgen, Dipl.-Ing.
(86) Internationale Anmeldenummer: EP9603396
(87) Internationale Veröffentlichungsnummer: WO9708920

(56) Entgegenhaltungen:
- GB-A- 2 203 302
- US-A- 4 853 599
- US-A- 4 896 077

## Beschreibung

Die Erfindung betrifft ein Verfahren zum Zünden einer Hochdruck-Gasentladungslampe nach dem Oberbegriff von Anspruch 1 sowie eine nach dem Verfahren betriebene Schaltungsanordnung zum Zünden einer Hochdruck-Gasentladungslampe.

Zum Zünden einer Hochdruck-Gasentladungslampe bzw. Hochdruckmetalldampf-Entladungslampe sind verschiedene Zündschaltungen bekannt.

Fig. 4 zeigt eine dieser bekannten Zündschaltungen, wie sie beispielsweise in der DE 31 08 547 C2 oder DE 31 08 548 C2 beschrieben ist. Eine Hochdruck-Gasentladungslampe 4 (nachfolgend auch als " Lampe" bezeichnet) ist an die Ausgangsanschlüsse 2 und 2' der Zündschaltung angeschlossen. Die Zündschaltung weist einen Impulstransformator 5 auf, dessen Sekundärwicklung 6 in der spannungsführenden Versorgungsleitung zwischen die Lampe 4 und ein herkömmliches magnetisches Vorschaltgerät 3, z.B. eine Drossel, geschaltet ist. Der Reihenschaltung aus der Sekundärwicklung 6 des Impulstransformators 5 und der Lampe 4 ist eine Reihenschaltung aus einem Stoßkondensator 7 und einem Zündhilfskondensator 11 parallel geschaltet, wobei dem Stoßkondensator 7 wiederum eine Reihenschaltung aus der Primärwicklung 8 des Impulstransformators 5 und einem Schaltelement 9, welches vorzugsweise symmetrisch schaltend ist, parallel geschaltet ist. Das symmetrisch schaltende Schaltelement 9 kann beispielsweise eine Vierschichtdiode, ein Triac oder ein Sidac sein. Ebenso ist der Einsatz einer Gasfunkenstrecke oder eines durch eine Gleichrichterbrücke angesteuerten Transistors denkbar. In Fig. 4 ist beispielhaft das symmetrisch schaltende Schaltelement 9 als Sidac dargestellt. Dem Zündhilfskondensator 11 ist ein Ladewiderstand 13 parallel geschaltet.

Zudem ist in Fig. 4 eine an sich bekannte Timerschaltung 10 dargestellt, die jedoch in den zuvor genannten Druckschriften nicht beschrieben ist. Die Funktion dieser Timerschaltung wird später ausführlich erklärt.

Die Funktion der in Fig. 4 dargestellten Schaltung (ohne der Timerschaltung 10) ist wie folgt:

Der Stoßkondensator 7 wird über die Parallelschaltung des Zündhilfskondensators 11 mit dem Ladewiderstand 13 aufgeladen, bis eine Spannung die Schaltspannung des Sidac 9 übersteigt, wodurch das Sidac durchbricht und niederohmig wird. Mit Durchbrechen des Sidac 9 wird der Stoßkondensator 7 über die Primärwicklung 8 des Impulstransformators 5 kurzgeschlossen und entlädt sich über die Primärwicklung 8. Der Spannungsabfall in der Primärwicklung 8 wird im Verhältnis der Windungszahl des Impulstransformators 5 hochtransformiert, so daß aufgrund der an den Anschlüssen 1 und 1' anliegenden Versorgungsspannung (Netzspannung) ein Zündimpuls von ca. 4kV an der Lampe 4 hervorgerufen wird. Noch während das Sidac 9 leitend geschaltet ist wird der aus der Drossel 3 und dem Zündhilfskondensator 11 bestehende Serienresonanzkreis mit seiner Eigenfrequenz (ca. 500-2000 Hz) zum Schwingen angeregt, so daß am Zündhilfskondensator 11 und über der Sekundärwicklung 6 des Impulstransformators 5 eine überhöhte Leerlaufspannung entsteht. Nachdem sich der Stoßkondensator 7 entladen hat und dessen Spannung wieder unter die Schaltspannung des Sidac 9 abgesunken ist, sperrt das Sidac 9 mit Umpolung des Stromes und unterbricht den Stromkreis für den aus der Drossel 3 und den Zündhilfskondensator 11 bestehenden Serienresonanzkreis. Währenddessen erreicht der Stoßkondensator 7 wieder die Schaltspannung des Sidac 9 und schaltet dieses dadurch erneut durch. Dies erfolgt im Laufe einer Netzhalbwelle wiederholt. Durch die kurze Folge von Zündimpulsen bei überhöhter Versorgungsspannung wird die Zündung auch schwer zu zündender Lampen gesichert.

Die Zündschaltung muß gemäß den Vorschriften der Lampenhersteller derart ausgebildet sein, daß mindestens drei Zündimpulse pro Netzhalbwelle mit einem maximalen Impulsabstand von 0,3 ms erzeugt werden. Des weiteren ist die Schaltung so zu dimensionieren, daß für eine sichere Lampenzündung die Phasenlage des Zündimpulses zwischen 60°el und 90°el der betragsmäßig ansteigenden positiven bzw. negativen Netzhalbwelle gewährleistet ist.

Ähnliche Zündschaltungen sind aus der EP 0 031 083 A1 und EP 0 314 178 A1 der Anmelderin bekannt.

Es ist weiterhin bekannt, daß eine Hochdruck-Gasentladungslampe im heißen Zustand auf Zündimpulse nicht reagiert, sondern zunächst abkühlen muß, bis sie wieder gezündet werden kann. Die Ursache dafür liegt darin, daß der Gasdruck in der Hochdruck-Gasentladungslampe durch die Erhitzung in der Lampe im gezündeten Zustand höher ist als im kalten Zustand.

Bei der zuvor beschriebenen Schaltung werden jedoch nach dem Abschalten der Lampe zum Wiedereinschalten bzw. erneutem Zünden der Lampe kontinuierlich Zündimpulse auf die Lampe gegeben, bis diese soweit wieder abgekühlt ist, daß sie erneut zünden kann. Es werden somit selbst dann Zündimpulse an die Lampe angelegt, wenn sich diese noch nicht im zündfähigen Zustand befindet. Dabei bildet sich zwar zwischen den Elektroden der Lampe eine Glimmentladung aus, diese wird jedoch nicht von der Lampe übernommen, so daß es nicht zur Zündung der Lampe kommt. Der Energieverbrauch zum Zünden der Lampe ist somit unnötig hoch. Des weiteren wird die Lampe durch die Glimmentladung zusätzlich erwärmt, so daß die Elektroden der Lampe geschädigt werden können. Die Lebensdauer der Lampe wird dadurch verkürzt, insbesondere, wenn die Lampe im heißen Zustand gezündet werden soll.

Ferner kommt es am Ende der Lebensdauer von Hochdruck-Gasentladungslampen zu unvermeidbaren Funktionsstörungen. Die Lampen brennen einige Minuten, erlöschen und starten wieder solange, bis sie schließlich ausgewechselt werden. Die Folgen sind erhöhte Wartungskosten, ein störendes Blinken der Lampe (sog. Cycling-Betrieb), unter Umständen ein gestörter Rundfunk- und TV-Empfang sowie das Auftreten eines gefährlichen Gleichrichteffekts. Um diese Folgen zu vermeiden werden derzeit unterschiedliche Arten von Zündgeräten mit Timerschaltungen angeboten, die sich grundlegend im Aufbau und in den Abschaltzeiten unterscheiden.

Die erste Timerschaltung entspricht der in Fig. 4 dargestellten Timerschaltung 10. Mit Hilfe dieser Timerschaltung werden für eine bestimmte Zeit, beispielsweise 11 Minuten, Zündimpulse auf die Hochdruck-Gasentladungslampe 4 geschaltet, wobei das Zündgerät abgeschaltet wird, wenn die Lampe 4 bis zum Ende dieser Gesamt-Zündzeit nicht in Betrieb ist, d.h. nicht erfolgreich gezündet werden konnte. Falls die Lampe 4 vor Ablauf der Gesamt-Zündzeit (beispielsweise 11 Minuten) zündet, wird die bis dahin verbrauchte Zündzeit abgespeichert. Sollte die Lampe wieder erlöschen, beispielsweise aus Alterungsgründen oder durch sog. Netzwischer wird die restliche Zeit bis zu der vorgegebenen Gesamt-Zündzeit erneut aufgewendet, um für einen erneuten Zündvorgang Zündimpulse an die Hochdruck-Gasentladungslampe 4 anzulegen. Die Gesamt-Zündzeit von 11 Minuten wird mit dem Einschalten der Lampe 4 gestartet. Ein zwischenzeitliches Erlöschen der Lampe kann beispielsweise auch durch einen Spannungsabfall in der Netzspannung hervorgerufen werden. In diesem Fall ist ein Neuzünden der Lampe innerhalb der Gesamt-Zündzeit erwünscht. Das Altern einer Lampe äußert sich beispielsweise darin, daß die Betriebsspannung über die Netzspannung steigt, mit der Folge, daß die Lampe 4 nicht mehr betrieben werden kann und selbst abschaltet. Tritt dieser Fall nach der Gesamt-Zündzeit auf, so bleibt die Lampe 4 dauerhaft abgeschaltet. Neben der zuvor beschriebenen Timerschaltung mit einer Gesamt-Zündzeit von 11 Minuten sind derzeit auch 4 weitere Timerschaltungen mit jeweils unterschiedlichen Gesamt-Zündzeiten auf dem Markt erhältlich. Mit dem Ausschalten des Zündgerätes wird jeweils die Timerschaltung zurückgesetzt. Bei der in Fig. 4 dargestellten Variante der Timerschaltung 10 werden die an die Hochdruck-Gasentladungslampe 4 angelegten, von Zündimpulsen überlagerten Netzhalbwellen von einer Steuereinheit 15 gezählt, die nach Ablauf der eingestellten Gesamt-Zündzeit den steuerbaren Schalter 12 aktiviert, so daß der Widerstand 14 parallel zu dem Stoßkondensator 7 geschaltet wird. Der dadurch gebildete Spannungsteiler aus Stoßkondensator 7 und Zündhilfskondensator 11 sowie Ladewiderstand 13 und Parallelwiderstand 14 verstimmt den Zündkreis derart, daß die Schaltspannung des Schaltelementes (Sidac) 9 nicht mehr erreicht werden kann. Die Steuereinheit 15 schließt dabei durch das Zählen der an die Lampe 4 angelegten Zündimpulse auf die abgelaufene Zündzeit.

Die zweite bekannte Variante einer Timerschaltung ist in Fig. 5 gezeigt. Die eigentliche Zündschaltung entspricht der in Fig. 4 dargestellten Zündschaltung, so daß auf eine wiederholte Erläuterung der einzelnen Schaltungselemente verzichtet werden kann. Bei der in Fig. 5 gezeigten Variante ist die Timerschaltung 10 zwischen die eigentliche Zündschaltung und die an den Anschlüssen 1 und 1' anliegende Wechselspannungsversorgung geschaltet. Die Steuereinheit 15 der Timerschaltung 10 zählt wiederum die an die Lampe angelegten und von Zündimpulsen überlagerten Netzhalbwellen und schließt daraus auf die vergangene Zündzeit. Nach Ablauf der eingestellten Gesamt-Zündzeit aktiviert die Steuereinheit 15 den steuerbaren Schalter 12, so daß die Zündschaltung von der Wechselspannungsversorgung getrennt und dadurch abgeschaltet wird. Dies erfolgt unabhängig vom Lampentyp sowie dem Zustand der Lampe 4. Mit der in Fig. 5 gezeigten Variante einer Timerschaltung ist ein erneutes Zünden der Lampe 4 erst nach Ablauf einer kurzen Ausschaltphase möglich.

Mit den in Fig. 4 und 5 gezeigten Timerschaltungen werden jedoch weiterhin Zündimpulse an die Hochdruck-Gasentladungslampe angelegt, obwohl sich diese unter Umständen noch im heißen Zustand befindet und somit zündunfähig ist. Daher ist der Energieverbrauch der Zündschaltung weiterhin unnötig hoch und eine Schädigung der Lampe kann - wie zuvor beschrieben - auch bei Einsatz der in Fig. 4 und 5 gezeigten Zündschaltungen nicht ausgeschlossen werden, so daß die Lebensdauer der Lampe unnötig verkürzt wird. Des weiteren ist nachteilig, daß die Überwachung bzw. Messung der Zündzeit durch Zählen der Netzhalbwellen bzw. Zündimpulse erfolgt. Dadurch ist das Meßergebnis abhängig von der Netzfrequenz der Versorgungswechselspannung, wobei sich zwischen einer Netzfrequenz von 50Hz und 60Hz ein Unterschied in der Zeitmessung von 20% ergibt. Dies bedeutet, daß abhängig von der gewählten Netzfrequenz tatsächlich unterschiedliche Zündzeiten gemessen werden.

Der Erfindung liegt daher die Aufgabe zugrunde, ein Verfahren sowie eine Schaltungsanordnung zum Zünden von Hochdruck-Gasentladungslampen anzugeben, mit dem die zuvor beschriebenen Nachteile vermieden werden können.

Insbesondere soll ein Verfahren und eine Schaltungsanordnung zum Zünden von Hochdruck-Gasentladungslampen angegeben werden, womit ein unnötiger hoher Energieverbrauch sowie eine unnötge Lampenschädigung vermieden wird, wobei jedoch weiterhin ein sicheres Zünden der Lampen gewährleistet ist.

Bezüglich des Verfahrens wird die Aufgabe erfindungsgemäß durch die Merkmale von Anspruch 1 gelöst.

Nach dem erfindungsgemäßen Verfahren werden zum Zünden einer Hochdruck-Gasentladungslampe Zündimpulse intervallartig an die Lampe angelegt, wobei abwechselnd während eines ersten Zeitintervalls Zündimpulse an die Lampe angelegt werden und während eines zweiten Zeitintervalls der Zündbetrieb zum Abkühlen der Lampe vorübergehend unterbrochen wird. Nach dem Zünden der Lampe wird die Zündschaltung abgeschaltet.

Diese Vorgehensweise ist im Prinzip bereits aus der GB-A-2,203,302 bekannt. Diese Druckschrift offenbart ein sogenanntes Heißwiederzündgerät, um durch Netzschwankungen erloschene Lampen erneut zünden zu können. Das Zündgerät weist eine Zündschaltung auf, die im wesentlichen einen Impulstransformator, einen Stoßkondensator, ein Schaltelement und eine Timerschaltung umfaßt. Die Sekundärwicklung des Impulstransformators ist zwischen eine Wechselspannungsquelle und die Lampe geschaltet. Der Stoßkondensator ist mit der Primärwicklung des Impulstransformators in Serie geschaltet, wobei diese Serienschaltung einerseits parallel zu der Serienschaltung aus der Sekundärwicklung und der Lampe und andererseits parallel zu dem Schaltelement geschaltet ist. Die Timerschaltung steuert den Zündbetrieb der Zündschaltung derart, daß abwechselnd während eines ersten Zeitintervalls über die Zündschaltung Zündimpulse an die Lampe angelegt werden und während eines zweiten Zeitintervalls der Zündbetrieb vorübergehend unterbrochen wird, wobei nach dem Zünden der Lampe die Zündschaltung abgeschaltet wird. Die Dauer des ersten Intervalls beträgt beispielsweise 0,25s bis 1s, während die Dauer des zweiten Zeitintervalls beispielsweise 0,5s bis 2,5s beträgt.

Das erfindungsgemäße Verfahren unterscheidet sich von diesem herkömmlichen Verfahren dadurch, daß nach einem unbeabsichtigten Abschalten der Lampe die Anzahl an Lampenzündungen gezählt wird und die Zündschaltung abgeschaltet wird, wenn die Lampe nach einer vorgegebene Anzahl an Lampenzündungen erneut unbeabsichtigt abschaltet.

Vorzugsweise wird die Hochdruck-Gasentladungslampe nur eine relativ kurze Zeit mit den Zündimpulsen beaufschlagt, beispielsweise 5 Sekunden, wobei jedoch bis zum Anlegen des nächsten Zündpaketes eine längere Zeit, beispielsweise 25 Sekunden, vergeht. Auf diese Weise wird erlaubt, daß eine Hochdruck-Gasentladungslampe im heißen Zustand nur für relativ kurze Zeit mit Zündimpulsen beaufschlagt wird, so daß die Zeit, die notwendig ist, bis eine heiße Lampe wieder zündwillig ist, insgesamt verkürzt und die aufgewendete Energie verringert werden kann.

Ebenso wird erfmdungsgemäß vorgeschlagen, daß eine einmal eingeschaltete Lampe nicht mehr als eine vorgegebene Anzahl an Wiedereinschaltungen, d.h. Lampenzündungen, vornehmen darf, wenn die Lampe zwischenzeitlich ungewollt bzw. unbeabsichtigt abgeschaltet hat. Somit kann auf das Vorhandensein einer gealterten Lampe geschlossen werden, wenn die Lampe selbst nach der vorgegebenen Anzahl an Lampenzündungen erneut unbeabsichtigt abschaltet.

Des weiteren ist erfindungsgemäß vorgesehen, daß die Zündschaltung nach einer vorgegebenen Gesamt-Zündzeit abschaltet, wobei vorzugsweise die Gesamt-Zündzeit unabhängig von der gewählten Netzfrequenz gemessen wird. Sollte die Lampe innerhalb der vorgegebenen Gesamt-Zündzeit nicht wenigstens einmal gezündet haben, so wird erfindungsgemäß daraus geschlossen, daß entweder keine Lampe vorhanden oder die angeschlossene Lampe defekt ist. Auf diese Weise kann mittels des erfindungsgemäßen Verfahrens nicht nur der zum Zünden der Hochdruck-Gasentladungslampe benötigte Energieverbrauch verringert werden, sondern zugleich auch auf den Zustand der an die Zündschaltung angeschlossenen Hochdruck-Gasentladungslampe geschlossen werden, so daß bei Vorliegen einer alten oder defekten Lampe schnell reagiert werden kann.

Bezüglich der Schaltungsanordnung wird die Aufgabe durch die Schaltungsanordnung mit den Merkmalen des Anspruchs 11 gelöst.

Die erfindungsgemäße Schaltungsanordnung besteht im wesentlichen aus einer bekannten Zündschaltung, wie sie beispielsweise in Fig. 4 oder 5 gezeigt ist, und weist zusätzlich eine Timerschaltung auf, die den Zündbetrieb der Zündschaltung gemäß dem zuvor beschriebenen erfindungsgemäßen Verfahren steuert.

Die erfindungsgemäße Timerschaltung umfaßt dabei neben einer Lampen-Zünderkennungsvorrichtung, die das erfolgreiche Zünden einer Hochdruck-Gasentladungslampe erfaßt, zwei Zählvorrichtungen, die zum Erfassen der Anzahl an erfolgten Lampenzündungen bzw. der vergangenen Gesamt-Zündzeit vorgesehen sind. Mit Abschalten der Zündschaltung werden sämtliche Einrichtungen der Timerschaltung zurückgesetzt.

Die erfindungsgemäße Timerschaltung wird insbesondere analog zu der in Fig. 4 gezeigten bekannten Timerschaltung eingesetzt, wobei das Unterbrechen des Zündbetriebs, d.h. das Nichtanlegen der Zündimpulse, bzw. das Abschalten der Zündschaltung durch Parallelschalten eines Widerstands mit Hilfe eines steuerbaren Schalters zu dem Stoßkondensator der Zündschaltung erfolgt. Ein derartiger steuerbarer Schalter kann beispielsweise ein über einen Gleichrichter angesteuerter Thyristor oder Transistor sowie eine Diode oder ein einfaches Relais sein. Neben dem Einsatz der erfindungsgemäßen Timerschaltung, wie in Fig. 4 angedeutet, ist jedoch auch der Einsatz der erfindungsgemäßen Timerschaltung an anderen Stellen der Zündschaltung, insbesondere wie in Fig. 5 dargestellt, möglich.

Die Erfindung wird nachfolgend anhand eines bevorzugten Ausführungsbeispiels unter Bezugnahme auf die Zeichnung näher beschrieben. Es zeigen:
Fig. 1a und 1b Zeitverläufe der Zündspannung zur Erläuterung der Funktionsweise des erfindungsgemäßen Verfahrens im Vergleich zu dem zuvor beschriebenen Stand der Technik;
Fig. 2 ein Ausführungsbeispiel der erfindungsgemäßen Timerschaltung;
Fig. 3 ein Ausführungsbeispiel der in Fig. 2 gezeigten Steuereinheit der erfindungsgemäßen Timerschaltung;
Fig. 4 eine bekannte Zündschaltung mit einer ersten Variante einer bekannten Timerschaltung; und
Fig. 5 eine bekannte Zündschaltung mit einer zweiten Variante einer bekannten Timerschaltung.

Fig. 1a und 1b erläutern das erfindungsgemäße Verfahren.

Fig. 1 a1) zeigt beispielhaft das dreimalige Zünden einer fehlerhaften Lampe, wobei während des Zündens der Lampe unterschieden wird zwischen der Hochbrennphase, der Nominal-Betriebsphase, während der die an der Lampe anliegende Lampenspannung U_{L} innerhalb eines bestimmten Nominal-Brennspannungsbereichs liegt, sowie dem sog. Cycling-Betrieb, bei dem die Lampenspannung die Nominal-Brennspannung überschreitet. Das in Fig. 1 a1) dargestellte wiederholte Starten und Erlöschen einer Lampe erfolgt insbesondere am Lebensdauerende der Hochdruck-Gasentladungslampe. Ein häufiges Abschalten der fehlerhaften Lampe ist jedoch nachteilig, da dies in Blinken der Lampe ausarten kann (sog. Cycling-Betrieb). Durch das häufige Aus- und Einschalten der Lampe wird nicht nur das Vorschaltgerät der Lampe in Mitleidenschaft gezogen, sondern das Blinken kann sich auch sehr störend bei der Beleuchtung auswirken.

Fig. 1 a2) zeigt den anhand der in Fig. 4 gezeigten bekannten Timerschaltung beschriebenen bekannten Zündbetrieb. Zum Zünden der Lampe ist dabei eine Gesamt-Zündzeit von beispielsweise 11 Minuten vorgegeben. Zu Beginn des in Fig. a2) gezeigten Zündverlaufs ist noch eine Zünd-Restzeit von 10 Minuten 55 Sekunden vorhanden. Während des in Fig. la dargestellten Bereiches 1 erfolgt ein erstes Zünden der Lampe. Nach dem erstmaligen Abschalten der Lampe erfolgt in Bereich 2 ein erster Zündbetrieb mit einer Dauer von 5 Minuten, so daß nach dem erneuten Zünden der Lampe in Bereich 3 eine Zünd-Restzeit von nur noch 5 Minuten 55 Sekunden verfügbar ist. Nach dem erneuten Abschalten der Lampe werden für weitere 5 Minuten Zündimpulse an die Lampe angelegt, bis diese erneut zündet (Bereiche 4,5). Nach dem dritten Abschalten der Lampe ist nur noch eine Zünd-Restzeit von 55 Sekunden verfügbar, die während Bereich 6 ausgenützt wird, wobei nach Ablauf der Gesamt-Zündzeit keine erneute Zündung der Lampe möglich ist und die Timerschaltung den Zündbetrieb einstellt.

Während Fig. la die Funktion einer Timerschaltung für eine alte Lampe oder für den Fall des Erlöschens der Lampe durch sog. Netzwischer darstellt, zeigt Fig. 1b die Funktion einer Timerschaltung bei einer fehlenden oder defekten Lampe.

Fig. 1 b1) zeigt dabei den Zündbetrieb mit der in Fig. 4 dargestellten bekannten Timerschaltung, wobei bei einer fehlenden oder defekten Lampe mit der bekannten Timerschaltung bis zum Ablauf der Gesamt-Zündzeit kontinuierlich Zündimpuise an die Lampe angelegt werden. Nach Ablauf der Zünd-Gesamtzeit wird die gesamte Zündschaltung abgeschaltet.

Der anhand Fig. 1 a2) und Fig. 1 b1) dargestellte Zündbetrieb der bekannten Timerschaltung weist jedoch die bereits zuvor beschriebenen Nachteile, d.h. erhöhter Energieaufwand, unnötige Lampenschädigung sowie unterschiedlich erfaßte Zündzeiten bei unterschiedlichen Netzfrequenzen auf.

Daher wird erfindungsgemäß vorgeschlagen, das Anlegen der Zündimpulse wie in Fig. 1 a3) dargestellt zu steuern, so daß eine Lampe im heißen Zustand nur eine relativ kurze Zeit mit Zündimpulsen beaufschlagt wird, wobei bis zum Anlegen des nächsten Zündpaketes eine längere Zeit vergeht. Wie in Fig. la dargestellt, werden zum Zünden der Hochdruck-Gasentladungslampe für beispielsweise 5 Sekunden Zündimpulse an die Lampe angelegt und anschließend im sog. Stand-by-Betrieb der Zündbetrieb unterbrochen, so daß auf diese Weise die Zeit, bis zu der eine heiße Lampe wieder zündwillig ist, insgesamt verkürzt und die für die Zündung der Lampe aufgewendete Energie deutlich verringert werden kann. Dabei wird jeweils abwechselnd zwischen dem Zündbetrieb und dem Stand-By-Betrieb umgeschaltet, so daß die Zündimpulse lediglich intervallartig an die Hochdruck-Gasentladungslampe angelegt werden. Wie aus Fig. 1 a3) ersichtlich, ist bei einer erfolgreichen Zündung der Hochdruck-Gasentladungsiampe der Zündbetrieb vollständig eingestellt. Ebenso ist aus Fig. 1 a3) ersichtlich, daß eine einmal eingeschaltete Lampe nicht mehr als eine bestimmte Anzahl von Wiedereinschaltungen, beispielsweise drei, vornehmen soll, wenn zwischenzeitlich ein ungewolltes, d.h unbeabsichtigtes Abschalten der Lampe erfolgt ist (beispielsweise aufgrund der Alterung der Lampe oder durch Netzwischer). Die zeitliche Steuerung des Zündbetriebs erfolgt dabei vorteilhafterweise unabhängig von der Netzfrequenz, vorzugsweise durch einen internen Zeitgeber der Timerschaltung. Schaltet die Lampe ab, obwohl sie bereits zuvor mehrmals, beispielsweise dreimal, gestartet worden ist, bzw. schaltet die Lampe nach Ablauf der eingestellten Zünd-Gesamtzeit ab, so wird erfindungsgemäß dies als Vorliegen einer fehlerhaften Lampe interpretiert.

Mit Hilfe des zuvor beschriebenen Zündverfahrens können Natriumdampfhochdruckgasentladungslampen normalerweise innerhalb von 4 Minuten zuverlässig gezündet werden. Metalldampfhochdruckgasentladungslampen sind hingegen schwerer zu zünden. Daher kann bei der erfindungsgemäßen Zündschaltung eine lampentypabhängige Umschaltung vorgesehen sein, mit deren Hilfe auf ein zweites Zündverfahren für Metalldampfhochdruckgasentladungslampen umgeschaltet werden kann, um auch für diesen Lampentyp ein zuverlässiges Zünden zu gewährleisten. Dieses abgeänderte Zündverfahren für Metalldampfhochdruckgasentladungslampen entspricht grundsätzlich dem Zündverfahren für Natriumdampfhochdruckgasentladungslampen, wobei jedoch nach einer gewissen Zeitspanne (z.B. nach 4 Minuten), in der vergeblich ein Zünden der Lampe versucht wurde, die Zündzeit auf 15s und die Sperrzeit auf 75s eingestellt werden. Selbst wenn eine Natriumdampfhochdruckgasentladungslampe zunächst nicht zünden und somit die Umschaltung auf das zweite Zündverfahren für Metalldampfhochdruckgasentladungslampen erfolgen sollte, ist diese Umschaltung nicht schädlich, da dann auch die Natriumdampfhochdruckgasentladungslampe noch vorschriftenkonform betrieben wird.

Fig. 1 b2) zeigt das erfindungsgemäße Verfahren zum Zünden einer Hochdruck-Gasentladungslampe für den Fall, daß eine defekte Lampe vorliegt oder eine Lampe fehlt. Dabei ist erfindungsgemäß vorgesehen, daß die Zündschaltung automatisch nach Ablauf einer voreingestellten Zünd-Gesamtzeit abschaltet, wobei - wie bereits anhand von Fig. 1 a3) beschrieben - zum Zünden einer Lampe abwechselnd zwischen einem Zündbetrieb, in dem Zündimpulse an die Lampe angelegt werden, und einem Stand-by-Betrieb, in dem der Zündbetrieb unterbrochen ist, umgeschaltet wird. Wie in Fig. 1 b2) gezeigt, schaltet die Zündschaltung automatisch nach einem getakteten Zündbetrieb von 22 Minuten ab. Dies bedeutet, daß für jeden Lampenstart maximal 22 Minuten zur Verfügung stehen. Konnte nach Ablauf der vorgegebenen Zünd-Gesamtzeit kein Zünden einer Lampe erfaßt werden, so wird dies als das Vorliegen einer defekten Lampe bzw. das Fehlen einer Lampe interpretiert. Erfindungsgemäß wird dabei das Zünden einer Lampe mit Hilfe einer vorzugsweise in der Timerschaltung integrierten Lampenzünderkennung überwacht.

Fig. 2 zeigt beispielhaft den internen Aufbau der erfindungsgemäßen Timerschaltung die, wie in Fig. 4 dargestellt, auf bekannte Art und Weise in die Zündschaltung eingebaut wird.

Die Timerschaltung 10 weist eine Steuereinheit 15 auf, die vorzugsweise als integrierte Schaltung, insbesondere als ASIC oder PAL-Baustein, ausgebildet ist. Die Steuereinheit 15 wird über einen Versorgungskondensator 21 und eine Zenerdiode 22 sowie einem Eingangsvorwiderstand 19 und einer Gleichrichterschaltung 16 mit Versorgungsspannung versorgt. Mit dem Eingang a der Steuereinheit 15 ist ein Vorwiderstand 18 sowie eine weitere Zenerdiode 17 verbunden, wobei die Steuereinheit 15 über die Zenerdiode 17 das Zünden der von der Timerschaltung angesteuerten Hochdruck-Gasentladungslampe überwacht. Der Ausgang b der Steuereinheit 15 steuert einen mit einem weiteren Widerstand 20 in Serie geschalteten Transistor 23 an, wobei im leitenden Zustand des Transistors 23 der Widerstand 20 parallel zu dem Stoßkondensator 7 der in Fig. 4 oder 5 dargestellten Zündschaltung geschaltet ist, so daß der Zündkreis der Zündschaltung derart verstimmt ist, daß die Schaltspannung des in Fig. 4 oder 5 gezeigten symmetrisch schaltenden Schaltelementes 9 nicht mehr erreicht werden kann und der Zündbetrieb unterbrochen bzw. abgeschaltet ist. Es ist offensichtlich, daß anstelle des in Fig. 2 beispielhaft verwendeten Transistors 23 ebenso ein entsprechend steuerbarer Halbleiterschalter oder ein einfaches Relais eingesetzt werden kann.

Die Funktion bzw. der interne Aufbau der in Fig. 2 dargestellten Steuereinheit 15 der Timerschaltung 10 wird nachfolgend anhand Fig. 3 näher beschrieben.

Die Steuereinheit 15 umfaßt eine Lampen-Zünderkennung 24, die über den Eingang a der Steuereinheit 15 ein erfolgreiches Zünden bzw. Brennen der angesteuerten Hochdruck-Gasentladungslampe erfaßt. Die Lampen-Zünderkennung 24 erzeugt einerseits ein Taktsignal für einen Langzeitzähler 28, der die abgelaufene Zündzeit erfaßt und mit einer beliebig vorgegebenen Gesamt-Zündzeit vergleicht, sowie ein den Lampenzustand kennzeichnendes Zustandssignal, welches an eine Verzögerungsschaltung 26 abgegeben wird. Erkennt die Lampen-Zünderkennung 24, daß die angesteuerte Lampe brennt, so wird unverzüglich das Taktsignal abgeschaltet und ein entsprechendes Signal an die Verzögerungsschaltung 26 abgegeben, die das Signal zwischenspeichert, und zwar solange, bis sichergestellt ist, daß die Lampe einwandfrei hochgebrannt ist. Anschließend gibt die Verzögerungsschaltung 26 einen entsprechenden Impuls an einen Binär-Zähler 27, der die Anzahl der Zündungen der angesteuerten Lampe erfaßt. Nach Mitteilung der Lampenzündung an den Binär-Zähler 27 gibt dieser ein Reset-Signal an den den LangzeitZähler 28, wodurch dieser wieder auf Null zurückgesetzt wird. Für den nächsten Lampenstart steht somit wieder die voreingestellte Gesamt-Zündzeit zur Verfügung. Für jede beliebige Hochdruck-Gasentladungslampe ist somit immer genügend Zeit verfügbar, um die Lampe zu zünden. Der Langzeitzähler 28 erfaßt die verstrichene Zündzeit und gibt nach Ablauf der voreingestellten Gesamt-Zündzeit, beispielsweise 22 Minuten, an eine ODER-Logik 30 ein High-Signal ab. Ebenso gibt der Binär-Zähler 27 ein High-Signal an die ODER-Logik 30 ab, wenn der Binär-Zähler 27 eine beliebig voreingestellte Anzahl von Lampenzündungen, beispielsweise drei erfaßt hat. Auf diese Weise wird ein dauerndes Blinken vermieden, da das Ausgangssignal des Binär-Zählers 27 auch am Ausgang der ODER-Logik 30 auftritt, die den in Fig. 2 dargestellten Transistors 23 leitend schaltet, so daß der Zündbetrieb der Zündschaltung abgebrochen wird. Die ODER-Logik 30 wird zudem von einem internen Zeitgeber 29 angesteuert, der während des in Fig. 1 a3) dargestellten Stand-by-Betriebs jeweils ein High-Signal an die ODER-Logik abgibt. Während des Zündbetriebs legt dagegen der Zeitgeber 29 ein Low-Signal an die ODER-Logik 30 an. Der interne Zeitgeber 29 der Timerschaltung 10 wird beispielsweise von einem internen Oszillator getaktet und ist insbesondere unabhängig von der Netzfrequenz der Versorgungsspannung der Zündschaltung.

An Ausgang b der Steuereinheit 15 der Timerschaltung 10 tritt das Steuersignal für den in Fig. 2 dargestellten steuerbaren Schalter 23 in Form des Ausgangssignals der ODER-Logik 30 auf. Ist dieses Ausgangssignal logisch H, so wird der Transistor 23 leitend geschaltet, wodurch der Zündbetrieb der Zündschaltung unterbrochen bzw. abgeschaltet wird. Das Ausgangssignal der ODER-Logik 30 nimmt dabei - wie aus Fig. 3 ersichtlich - dann den hohen Pegel an, wenn entweder die vorgegebenen Anzahl an Zündungen, überwacht durch den Binär-Zähler 27, überschritten worden ist, wenn die zur Verfügung stehende Gesamt-Zündzeit, überwacht durch den Langzeitzähler 28, überschritten worden ist, oder die Zündschaltung sich im Stand-by-Betrieb, gesteuert durch den internen Zeitgeber 29, befindet.

Über den an den Eingängen V_{cc} und V_{dd} mit Versorgungsspannung versorgten " Power on reset" -Funktionsblock wird mit jedem Abschalten der Zündschaltung die Timerschaltung 10 und damit sämtliche Einrichtungen der Steuereinheit 15 in den ursprünglichen Zustand zurückgesetzt.

Erfindungsgemäß wird der Zündvorgang nach jeweils einer vordefinierten Zeit unterbrochen. Aufgrund dieser gezielten Ansteuerung des steuerbaren Schalters 23 ist die Hochspannungbelastung definierter und über die gesamte Zeit betrachtet geringer als bei dem bekannten Zündverfahren. Daher kann die Funktion der Vorschaltdrossel 3 auch von dem Impulstransformator 5 übernommen werden. Die Drossel 3 wird somit hinfällig und der Schaltungsaufbau vereinfacht sich.

Wie aus der vorhergehenden Beschreibung ersichtlich ist, kann mit dem erfindungsgemäßen Zündverfahren auch auf den Zustand der angeschlossenen Lampe geschlossen werden. Eine gealterte Lampe wird gemäß dem in Fig. la gezeigten Zündverlauf betrieben, während bei einer defekten oder fehlenden Lampe der Zündverlauf nach Fig. 1b auftritt. Es ist somit vorteilhaft, an der in Fig. 2 und 3 gezeigten erfindungsgemäßen Steuerschaltung einen zusätzlichen Ausgang vorzusehen, an dem ein Signal bereitgestellt wird, welches den Betriebszustand der Lampe wiedergibt. Dieses Signal kann beispielsweise einer optischen Anzeigeneinheit (z.B. einer Leuchtdiode) oder einer akustischen Anzeigeneinheit (z.B. einem Lautsprecher) zugeführt werden. Wird als Anzeigeneinheit eine Leuchtdiode verwendet, kann die Leuchtdiode beispielsweise bei einer brennenden Lampe ausgeschaltet und bei einer defekten Lampe eingeschaltet sein. Während des Zündens des Zündgerätes kann die Leutdiode blinken. Ebenso kann das Signal über eine digitale oder analoge Schnittstelle einem räumlich entfernten Steuergerät zugeführt werden.

Bei der Verwendung eines ASIC als Steuereinheit 15 kann das erfindungsgemäße Zündgerät auch über eine entsprechende Schnittstelle mit auf dem Markt erhältlichen Zündzeitüberbrückern und Leistungsumschaltern kombiniert werden. Mit Zündzeitüberbrückern wird während des Zeitraums, den die Lampe bis zur Abgabe des Nennlichtstroms benötigt, eine normale Glühlampe etc. angesteuert, um ein ausreichendes Grundbeleuchtungsniveau sicherzustellen. Leistungsumschalter hingegen gewährleisten einerseits die vorschriftenkonforme Zündung und andererseits zur Energieeinsparung einen stufig gedimmten Lampenbetrieb. Bezüglich des Zündens einer Lampe ist von den Lampenherstellern vorgeschrieben, vor dem Dimmen einer Hochdrucklampe diese mit 100% Leistungsaufnahme während 330s zu betreiben. Die Funktionen dieser Zündzeitüberbrücker oder Leistungsumschalter kann auch das erfindungsgemäße Zündgerät übernehmen, wenn der ASIC 15 entsprechend schaltungstechnisch erweitert wird. Das Zündgerät kann dann abhängig von der ausgangsseitigen Beschaltung als Leistungsumschalter oder Zündzeitüberbrücker eingesetzt werden.

Abschließend sei darauf hingewiesen, daß die Einstellungen der Gesamt-Zündzeit, der maximal zulässigen Anzahl an Wiedereinschaltungen sowie die Länge des Zündbetriebs bzw. des Stand-by-Betriebs der Timerschaltung beliebig veränderbar bzw. programmierbar sind, so daß der Einsatz verschiedener Timerschaltungen für unterschiedliche Anwendungen nicht mehr erforderlich ist.

## Patentansprüche

1. Verfahren zum Zünden einer Hochdruck-Gasentladungslampe (4) mit einer Zündschaltung,
wobei zum Zünden der Lampe (4) abwechselnd während eines ersten Zeitintervalls über die Zündschaltung Zündimpulse an die Lampe (4) angelegt werden und während eines zweiten Zeitintervalls zum Abkühlen der Lampe (4) der Zündbetrieb vorübergehend unterbrochen wird, und
wobei nach dem Zünden der Lampe (4) die Zündschaltung abgeschaltet wird,
**dadurch gekennzeichnet,**
**daß** nach einem unbeabsichtigten Abschalten der Lampe (4) die Anzahl an Lampenzündungen gezählt wird und die Zündschaltung abgeschaltet wird, wenn die Lampe nach einer vorgegebene Anzahl an Lampenzündungen erneut unbeabsichtigt abschaltet.

2. Verfahren nach Anspruch 1,
**dadurch gekennzeichnet,**
**daß** das erste Zeitinervall, in dem die Zündimpulse an die Lampe (4) angelegt werden, kürzer ist als das zweite Zeitintervall, in dem der Zündbetrieb unterbrochen ist.

3. Verfahren nach Anspruch 2,
**dadurch gekennzeichnet,**
**daß** die Dauer des ersten Zeitintervalls 5 Sekunden und/oder die Dauer des zweiten Zeitintervalls 25 Sekunden beträgt.

4. Verfahren nach Anspruch 2,
**dadurch gekennzeichnet,**
**daß** die Dauer des ersten Zeitintervalls 15 Sekunden und/oder die Dauer des zweiten Zeitintervalls 75 Sekunden beträgt.

5. Verfahren nach Anspruch 3 und 4,
**dadurch gekennzeichnet,**
**daß** die Dauer des ersten Zeitintervalls 5 Sekunden und die Dauer des zweiten Zeitintervalls 25 Sekunden beträgt, und
**daß** nach Ablauf einer bestimmten Zeitspanne die Dauer des ersten Zeitintervalls auf 15 Sekunden und die Dauer des zweiten Zeitintervalls auf 75 Sekunden eingestellt wird.

6. Verfahren nach einem der vorhergehenden Ansprüche,
**dadurch gekennzeichnet,**
**daß** die vorgegebene Anzahl an Lampenzündungen drei beträgt.

7. Verfahren nach einem der vorhergehenden Ansprüche,
**dadurch gekennzeichnet,**
**daß** auf das Vorhandensein einer gealterten Lampe (4) geschlossen wird, wenn die Lampe (4) nach der vorgegebenen Anzahl an Lampenzündungen erneut unbeabsichtigt abschaltet.

8. Verfahren nach einem der vorhergehenden Ansprüche,
**dadurch gekennzeichnet,**
**daß** die Zündschaltung nach einer vorgegebenen Gesamt-Zündzeit abgeschaltet wird.

9. Verfahren nach Anspruch 8,
**dadurch gekennzeichnet,**
**daß** auf das Fehlen einer Lampe (4) oder das Vorhandensein einer defekten Lampe (4) geschlossen wird, wenn nicht wenigstens eine Zündung der Lampe (4) innerhalb der Gesamt-Zündzeit erfaßt werden konnte.

10. Verfahren nach einem der vorhergehenden Ansprüche,
**dadurch gekennzeichnet,**
**daß** die zeitliche Steuerung des Zündverhaltens der Zündschaltung unabhängig von der Frequenz der Versorgungswechselspannung der Zündschaltung erfolgt.

11. Schaltungsanordnung zum Zünden einer Hochdruck-Gasentladungslampe (4),
mit einer Wechselspannungsquelle,
mit einer an die Wechselspannungsquelle angeschlossenen Zündschaltung, die ausgangsseitig mit der Lampe (4) verbunden ist,
wobei die Zündschaltung umfaßt:
- einen Impulstransformator (5), dessen Sekundärwicklung (6) zwischen die Wechselspannungsquelle und die Lampe (4) geschaltet ist,
- einen der Sekundärwicklung (6) und der Lampe (4) parallel geschalteten Stoßkondensator (7),
- eine dem Stoßkondensator (7) parallel geschaltete Reihenschaltung aus einer Primärwicklung (8) des Impulstransformators (5) und einem Schaltelement (9), und **gekennzeichnet durch**
- eine Timerschaltung (10) zur Steuerung des Zündbetriebs der Zündschaltung für die Hochdruck-Gasentladungslampe (4) mit einer ersten Zählvorrichtung (27) zum Erfassen der Anzahl an Lampenzündungen, einer zweiten Zählvorrichtung (28) zum Erfassen der vergangenen Zündzeit und einem steuerbaren Schalter (12) zum Abschalten der Zündschaltung, wobei der Schalter (12) die Zündschaltung abschaltet, wenn die Lampe nach einer vorgegebenen Anzahl an Lampenzündungen erneut unbeabsichtigt abschaltet.

12. Schaltungsanordnung nach Anspruch 11,
**dadurch gekennzeichnet,**
**daß** die Zündschaltung über eine Drosselspule (3) eingangsseitig an die Wechselspannungsquelle angeschlossen ist, so daß die Sekundärwicklung (6) des Impulstransformators (5) zwischen die Drosselspule (3) und die Lampe (4) geschaltet ist.

13. Schaltungsanordnung nach Anspruch 11 oder 12,
**dadurch gekennzeichnet,**
**daß** die Timerschaltung (10) zur Erfassung einer Zündung der Lampe (4) eine Lampen-Zünderkennungsvorrichtung (24) beinhaltet.

14. Schaltungsanordnung nach einem der Ansprüche 11 bis 13,
**dadurch gekennzeichnet,**
**daß** die erste Zählvorrichtung (27) eine erneute Lampenzündung mit zeitlicher Verzögerung registriert.

15. Schaltungsanordnung nach Anspruch 14,
**dadurch gekennzeichnet,**
**daß** die zeitliche Verzögerung so gewählt ist, daß während der zeitlichen Verzögerung ein Hochbrennen der Lampe (4) sichergestellt ist.

16. Schaltungsanordnung nach einem der Ansprüche 11 bis 15,
**dadurch gekennzeichnet,**
**daß** nach Feststellen einer Zündung der Lampe (4) der Zählerstand der zweiten Zählvorrichtung (28) auf Null zurückgesetzt wird.

17. Schaltungsanordnung nach einem der Ansprüche 11 bis 16,
**dadurch gekennzeichnet,**
**daß** die Timerschaltung (10) eine Zeitgebervorrichtung (29) beinhaltet, die das erste und zweite Zeitintervall bestimmt.

18. Schaltungsanordnung nach Anspruch 17,
**dadurch gekennzeichnet,**
**daß** die Zeitgebervorrichtung (29) frei programmierbar und das erste und zweite Zeitintervall veränderbar ist.

19. Schaltungsanordnung nach einem der Ansprüche 11 bis 18,
**dadurch gekennzeichnet,**
**daß** mit dem Abschalten der Zündschaltung die Einrichtungen der Timerschaltung (10) zurückgesetzt werden.

20. Schaltungsanordnung nach einem der Ansprüche 11 bis 19,
**dadurch gekennzeichnet,**
**daß** das Unterbrechen des Zündbetriebs bzw, das Abschalten der Zündschaltung durch Parallelschalten eines Widerstands zu dem Stoßkondensator (7) mittels des steuerbaren Schalters (12) erfolgt.

21. Schaltungsanordnung nach Anspruch 20,
**dadurch gekennzeichnet,**
**daß** die Timerschaltung (10) parallel zu dem Stoßkondensator (7) geschaltet ist.

22. Schaltungsanordnung nach Anspruch 20 oder 21,
**dadurch gekennzeichnet,**
**daß** der steuerbare Schalter (12) ein über einen Gleichrichter (16) angesteuerter Thyristor (23) oder Transistor, eine Diode oder ein Relais ist.

23. Schaltunesanordnung nach einem der Ansprüche 11 bis 22,
**dadurch gekennzeichnet,**
**daß** das Schaltelemerit (9) symmetrisch schaltend ist und insbesondere durch eine Gasfunkenstrecke, eine Vierschichtdiode, ein Triac, ein Sidac oder einen in einer Gleichrichterbrücke gesteuerten Transistor realisiert ist.

24. Schaltungsanordnung nach einem der Ansprüche 11 bis 23,
**dadurch gekennzeichnet,**
**daß** die Zündschaltung einen Zündhilfskondensator (11) aufweist, der in Serie mit dem Stoßkondensator (7) geschaltet ist.

25. Schaltungsanordnung nach einem der Ansprüche 11 bis 24,
**dadurch gekennzeichnet,**
**daß** die Zündschaltung ein Zustandssignal erzeugt, welches den Zustand der Zündschaltung bzw. der angeschlossenen Lampe (4) angibt.

26. Schaltungsanordnung nach Anspruch 25,
**dadurch gekennzeichnet,**
**daß** das Zustandssignal einer Anzeigeneinheit oder einer Steuervorrichtung zuführbar ist.

27. Schaltungsanordnung nach einem der Ansprüche 11 bis 26,
**dadurch gekennzeichnet,**
**daß** die Timerschaltung (10) eine Steuereinheit (15) beinhaltet, die als ASIC ausgebildet ist.

28. Schaltungsanordnung nach Anspruch 27,
**dadurch gekennzeichnet,**
**daß** die Steuereinheit (15) zugleich die Funktion eines Zündzeitüberbrückers und/oder eines Leistungsumschalters wahrnimmt.

29. Schaltungsanordnung nach Anspruch 28,
**dadurch gekennzeichnet,**
**daß** die Steuereinheit (15) die Funktion des Zündzeitüberbrückers und des Leistungsumschalters abhängig von der ausgangsseitigen Beschaltung der Zündschaltung wahrnimmt.

## Claims

1. Method of igniting a high pressure gas discharge lamp (4) with an ignition circuit,
whereby for igniting the lamp (4), alternatingly ignition pulses are applied to the lamp (4) by way of the ignition circuit during a first time interval and during a second time interval the ignition operation is temporarily interrupted to allow cooling of the lamp (4), and
whereby after the ignition of the lamp (4) the ignition circuit is switched off,
**characterized in that**,
after an unintended switching off of the lamp (4) the number of lamp ignitions is counted and the ignition circuit switched off if the lamp again unintendedly switches off after a predetermined number of lamp ignitions.

2. Method according to claim 1,
**characterized in that**,
the first time interval, in which the ignition pulses are applied to the lamp (4), is shorter than the second time interval in which the ignition operation is interrupted.

3. Method according to claim 2,
**characterized in that**,
the duration of the first time interval is 5 seconds and/or the duration of the second time interval is 25 seconds.

4. Method according to claim 2,
**characterized in that**,
the duration of the first time interval is 15 seconds and/or the duration of the second time interval is 75 seconds.

5. Method according to claims 3 and 4,
**characterized in that**,
the duration of the first time interval is 5 seconds and the duration of the second time interval is 25 seconds, and
**in that** after expiry of a certain period of time the duration of the first time interval is set to 15 seconds and the duration of the second time interval is set to 75 seconds.

6. Method according to any preceding claim,
**characterized in that**,
the predetermined number of lamp ignitions is three.

7. Method according to any preceding claim,
**characterized in that**,
the presence of an aged lamp (4) is deduced when the lamp (4) again unintendedly switches off after the predetermined number of lamp ignitions.

8. Method according to any preceding claim,
**characterized in that**,
the ignition circuit is switched off after a predetermined overall ignition time.

9. Method according to claim 8,
**characterized in that**,
the absence of a lamp (4) or the presence of a defective lamp (4) is deduced when, within the overall ignition time, not even one ignition of the lamp (4) could be detected.

10. Method according to any preceding claim,
**characterized in that**,
the temporal control of the ignition behaviour of the ignition circuit is effected independently of the frequency of the supply a.c. voltage of the ignition circuit.

11. Circuitry arrangement for igniting a high pressure gas discharge lamp (4),
having an a.c. voltage source,
having an ignition circuit connected to the a.c. voltage source, which ignition circuit is connected at the output side with the lamp (4),
whereby the ignition circuit includes:
- a pulse transformer (5), the secondary winding (6) of which is connected between the a.c. voltage source and the lamp (4),
- a pulse capacitor (7) connected in parallel to the secondary winding (6) and the lamp (4),
- a series circuit, connected in parallel to the pulse capacitor (7), of a primary winding (8) of the pulse transformer (5) and a switch element (9), and
**characterised by**
- a timer circuit (10) for controlling the ignition operation of the ignition circuit for the high pressure gas discharge lamp (4) having a first counter device (27) for detecting the number of lamp ignitions, a second counter device for detecting the expired ignition time and a controllable switch (12) for switching off the ignition circuit if the lamp again unintendedly switches off after a predetermined number of lamp ignitions.

12. Circuitry arrangement according to claim 11,
**characterized in that**,
the ignition circuit is connected on the input side, via a choke coil (3), with the a.c. voltage source, so that the secondary winding (6) of the pulse transformer (5) is connected between the choke coil (3) and the lamp (4).

13. Circuitry arrangement according to claim 11 or 12,
**characterized in that**,
for detecting an ignition of the lamp (4), the timer circuit (10) includes a lamp ignition recognition device (24).

14. Circuitry arrangement according to any of claims 11 to 13,
**characterized in that**,
the first counter circuit (27) registers a renewed lamp ignition with a temporal delay.

15. Circuitry arrangement according to claim 14,
**characterized in that**,
the temporal delay is so selected that during the temporal delay full lighting of the lamp (4) is ensured.

16. Circuitry arrangement according to any of claims 11 to 15,
**characterized in that**,
after determination that the lamp (4) has ignited, the count condition of the second counter device (28) is reset to zero.

17. Circuitry arrangement according any of claims 11 to 16,
**characterized in that**,
the timer circuit (10) includes a timer device (29) which determines the first and second time intervals.

18. Circuitry arrangement according to claim 17,
**characterized in that**,
the timer device (29) is freely programmable and the first and second time intervals can be varied.

19. Circuitry arrangement according to any of claims 11 to 18,
**characterized in that**,
with the switching off of the ignition circuit, the components of the timer circuit (10) are reset.

20. Circuitry arrangement according to any of claims 11 to 19,
**characterized in that**,
the interruption of the ignition operation or the switching-off of the ignition circuit is effected by means of the parallel connection of a resistance to the pulse capacitor (7), by means of the controllable switch (12).

21. Circuitry arrangement according to claim 20,
**characterized in that**,
the timer circuit (10) is connected in parallel to the pulse capacitor (7).

22. Circuitry arrangement according to claim 20 or 21,
**characterized in that**,
the controllable switch (12) is a thyristor (23) or transistor, controlled via a rectifier (16), or is a diode or a relay.

23. Circuitry arrangement according to any of claims 11 to 22,
**characterized in that**,
the switch element (9) switches symmetrically, and is in particular implemented by means of a gas spark gap, a pnpn device, a triac, a sidac or a controlled transistor in a rectifier bridge.

24. Circuitry arrangement according to any of claims 11 to 23,
**characterized in that**,
the ignition circuit has an auxiliary ignition capacitor (11) which is connected in series with the pulse capacitor (7).

25. Circuitry arrangement according to any of claims 11 to 24,
**characterized in that**,
the ignition circuit generates a condition signal which indicates the condition of the ignition circuit or the connected lamp (4).

26. Circuitry arrangement according to claim 25,
**characterized in that**,
the condition signal can be delivered to an indicator unit or a control device.

27. Circuitry arrangement according to any of claims 11 to 26,
**characterized in that**,
the timer circuit (10) includes a control unit (15) formed as an ASIC.

28. Circuitry arrangement according to claim 27,
**characterized in that**,
the control unit (15) at the same time fulfils the function of a ignition time bridging means and/or a power changeover means.

29. Circuitry arrangement according to claim 28,
**characterized in that**,
the control unit (15) fulfils the function of the ignition time bridging means and of the power changeover means in dependence upon the output side connections of the ignition circuit.

## Revendications

1. Procédé pour l'amorçage d'une lampe à décharge en atmosphère gazeuse haute pression (4), au moyen d'un circuit d'amorçage, dans lequel pour l'amorçage de la lampe (4) on applique à la lampe des impulsions d'amorçage via le circuit d'amorçage en alternance pendant un premier intervalle temporel, et on interrompt le fonctionnement en amorçage provisoirement pendant un deuxième intervalle temporel pour le refroidissement de la lampe (4), et
après l'amorçage de la lampe (4) on coupe le circuit d'amorçage,
**caractérisé en ce qu'**après une coupure non voulue de la lampe (4) on compte le nombre d'amorçages de la lampe et l'on coupe le circuit d'amorçage si la lampe est à nouveau coupée de manière non voulue après un nombre prédéterminé d'amorçages de la lampe.

2. Procédé selon la revendication 1, **caractérisé en ce que** le premier intervalle temporel pendant lequel on applique les impulsions d'amorçage à la lampe (4) est plus court que le deuxième intervalle temporel pendant lequel on interrompt le fonctionnement en amorçage.

3. Procédé selon la revendication 2, **caractérisé en ce que** la durée du premier intervalle temporel s'élève à 5 s et/ou la durée du deuxième intervalle temporel s'élève à 25 s.

4. Procédé selon la revendication 2, **caractérisé en ce que** la durée du premier intervalle temporel s'élève à 15 s et/ou la durée du deuxième intervalle temporel s'élève à 75 s.

5. Procédé selon l'une ou l'autre des revendications 3 et 4, **caractérisé en ce que** la durée du premier intervalle temporel s'élève à 5 s et la durée du deuxième intervalle temporel s'élève à 25 s, et **en ce qu'**après écoulement d'une période temporelle déterminée, la durée du premier intervalle temporel est réglée à 15 s et la durée du deuxième intervalle temporel est réglée à 75 s.

6. Procédé selon l'une des revendications précédentes, **caractérisé en ce que** le nombre prédéterminé d'amorçages de la lampe est égal à trois.

7. Procédé selon l'une des revendications précédentes, **caractérisé en ce que** l'on conclut à la présence d'une lampe vieille (4) lorsque la lampe se coupe à un nouveau de manière non voulue après le nombre prédéterminé d'amorçages de la lampe.

8. Procédé selon l'une des revendications précédentes, **caractérisé en ce que** le circuit d'amorçage est coupé après un temps d'amorçage total prédéterminé.

9. Procédé selon la revendication 8, **caractérisé en ce que** l'on conclut à l'absence d'une lampe (4) ou à la présence d'une lampe défectueuse (4) lorsqu'il n'a pas été possible d'établir au moins un amorçage de la lampe (4) à l'intérieur du temps d'amorçage total.

10. Procédé selon l'une des revendications précédentes, **caractérisé en ce que** la commande temporelle du comportement d'amorçage du circuit d'amorçage a lieu indépendamment de la fréquence de la tension alternative d'alimentation du circuit d'amorçage.

11. Agencement de circuit pour l'amorçage d'une lampe à décharge en atmosphère gazeuse haute pression (4), comprenant :
- une source de tension alternative,
- un circuit d'amorçage raccordé à la source de tension alternative et raccordé du côté sortie à la lampe (4), ledit circuit de d'amorçage comprenant :
- un transformateur d'impulsions (5) dont le bobinage secondaire (6) est branché entre la source de tension alternative et la lampe (4),
- un condensateur de choc (7) branché entre le bobinage secondaire (6) et la lampe (4),
- un circuit série branché en parallèle du condensateur de choc (7), formé d'un enroulement primaire (8) du transformateur d'impulsions (5) et d'un élément de commutation (9), **caractérisé par**
- un circuit de temporisation (10) pour commander le fonctionnement d'amorçage du circuit d'amorçage pour la lampe à décharge en atmosphère gazeuse haute pression (4) avec un premier dispositif de comptage (27) pour déterminer le nombre d'amorçages de la lampe, un deuxième dispositif de comptage (28) pour déterminer le temps d'amorçage écoulé et un commutateur commandé (12) pour couper le circuit d'amorçage, ledit commutateur (12) coupant le circuit d'amorçage lorsque la lampe se coupe de nouveau de manière non voulue après un nombre prédéterminé d'amorçages de la lampe.

12. Agencement de circuit selon la revendication 11, **caractérisé en ce que** le circuit d'amorçage est raccordé via une bobine de réactance du côté entrée à la source de tension alternative, de sorte que le bobinage secondaire (6) du transformateur d'impulsions (5) est branché entre la bobine de réactance (3) et la lampe (4).

13. Agencement de circuit selon l'une ou l'autre des revendications 11 et 12, **caractérisé en ce que** le circuit de temporisation (10) inclut un dispositif de reconnaissance d'amorçage (24) de la lampe afin de détecter un amorçage de la lampe (4).

14. Agencement de circuit selon l'une des revendications 11 à 13, **caractérisé en ce que** le premier dispositif de comptage (27) enregistre un nouvel amorçage de la lampe avec un retard temporel.

15. Agencement de circuit selon la revendication 14, **caractérisé en ce que** le retard temporel est ainsi choisi que l'on assure un allumage de la lampe (4) pendant le retard temporel.

16. Agencement de circuit selon l'une des revendications 11 à 15, **caractérisé en ce qu'**après détermination d'un amorçage de la lampe (4) l'état de comptage du deuxième dispositif de comptage (28) est remis à zéro.

17. Agencement de circuit selon l'une des revendications 11 à seize, **caractérisé en ce que** le circuit de temporisation (10) inclut un dispositif d'horloge (29) qui détermine le premier intervalle temporel et le deuxième intervalle temporel.

18. Agencement de circuit selon la revendication 17, **caractérisé en ce que** le dispositif d'horloge (29) est librement programmable, et **en ce que** le premier intervalle temporel et le deuxième intervalle temporel sont modifiables.

19. Agencement de circuit selon l'une des revendications 11 à 18, **caractérisé en ce que** lors de la coupure du circuit d'amorçage, les composants du circuit de temporisation (10) sont remis à zéro.

20. Agencement de circuit selon l'une des revendications 11 à 19, **caractérisé en ce que** l'interruption du fonctionnement d'amorçage, ou la coupure du circuit d'amorçage a lieu par branchement en parallèle d'une résistance vis-à-vis du condensateur de choc (7) au moyen du commutateur commandé (12).

21. Agencement de circuit selon la revendication 20, **caractérisé en ce que** le circuit de temporisation (10) est branché en parallèle par rapport au condensateur de choc (7).

22. Agencement de circuit selon l'une ou l'autre des revendications 20 et 21, **caractérisé en ce que** le commutateur commandé (12) est un thyristor (23) commandé via un redresseur (16), ou un transistor, une diode ou un relais.

23. Agencement de circuit selon l'une des revendications 11 à 22, **caractérisé en ce que** l'élément de commutation (9) assure une commutation symétrique, et **en ce qu'**il est réalisé en particulier par un trajet de décharge dans du gaz, par une diode à quatre couches, par un triac, par un sidac, ou par un transistor commandé dans un pont de redressement.

24. Agencement de circuit selon l'une des revendications 11 à 23, **caractérisé en ce que** le circuit d'amorçage comprend un condensateur auxiliaire d'amorçage (11) branché en série avec le condensateur de choc (7).

25. Agencement de circuit selon l'une des revendications 11 à 24, **caractérisé en ce que** le circuit d'amorçage produit un signal d'état, qui indique l'état du circuit d'amorçage, ou celui de la lampe raccordée (4).

26. Agencement de circuit selon la revendication 25, **caractérisé en ce que** le signal d'état peut être amené à une unité d'affichage ou à un dispositif de commande.

27. Agencement de circuit selon l'une des revendications 11 à 26, **caractérisé en ce que** le circuit de temporisation (10) inclut une unité de commande (15), qui est réalisée sous la forme d'un ASIC.

28. Agencement de circuit selon la revendication 27, **caractérisé en ce que** l'unité de commande (15) assure simultanément la fonction d'un court-circuit du temps d'amorçage et/ou d'un inverseur de puissance.

29. Agencement de circuit selon la revendication 28, **caractérisé en ce que** l'unité de commande (15) assure la fonction d'un court-circuit du temps d'amorçage et d'un inverseur de puissance, en fonction du branchement en sortie du circuit d'amorçage.
